# FASCICULE DE BREVET EUROPEEN

(11) **EP 1 189 648 B1**
(45) Date de publication et mention de la délivrance du brevet: **23.08.2006**
(21) Numéro de dépôt: 00938884.4
(22) Date de dépôt: 05.06.2000
(51) Int. Cl.: A61M 15/08, B05B 11/00

(54) **DISPOSITIF DE DISTRIBUTION DE PRODUIT FLUIDE COMPORTANT UNE TETE DE DISTRIBUTION AMELIOREE**
SPENDER FÜR MEDIEN MIT EINEM VERBESSERTEN SPRÜHKOPF
FLUID PRODUCT DISPENSING DEVICE COMPRISING AN IMPROVED DISPENSING HEAD

(30) Priorité: 10.06.1999 FR 9907311
(43) Date de publication de la demande: 27.03.2002
(73) Titulaire: VALOIS S.A.S., 27110 Le Neubourg (FR)
(72) Inventeur: PETIT, Ludovic, F-27110 Vitot (FR)
(74) Mandataire: CAPRI
(86) Numéro de dépôt international: PCT/FR2000/001535
(87) Numéro de publication internationale: WO 2000/076567

(56) Documents cités:
- DE-A- 1 491 714
- DE-A- 4 110 304
- US-A- 4 830 224

## Description

La présente invention concerne un dispositif de distribution de produit fluide comportant une tête de distribution améliorée.

Les dispositifs de distribution de produit fluide sont bien connus et comportent généralement un réservoir, un organe de distribution, tel qu'une pompe ou une valve, monté sur ledit réservoir, et une tête de distribution permettant d'actionner la pompe et de distribuer ainsi le produit contenu dans le réservoir. La tête est généralement fixée à la tige d'actionnement mobile de la pompe et définit un canal d'expulsion menant à un orifice de distribution permettant de distribuer le produit.

Les têtes de distribution connues peuvent présenter certains désavantages. Ainsi, il peut arriver qu'un enlèvement ou arrachement non souhaité ou accidentel du poussoir de sa position montée sur la pompe provoque une contamination du produit contenu dans celle-ci ou dans le réservoir. D'autre part, le poussoir étant la dernière pièce du dispositif de distribution de produit fluide qui est assemblé, il est souhaitable de simplifier au maximum cette étape d'assemblage. En effet, le fabriquant du produit à distribuer n'est généralement pas le fabriquant du dispositif de distribution, de sorte qu'après le remplissage du réservoir, il faut d'abord monter la pompe sur le réservoir puis la tête de distribution sur la pompe. Par conséquent, la pompe et la tête de distribution sont généralement livrées séparément, et assemblés chez le fabriquant du produit. Il peut dans ce cas être délicat d'éviter tout risque de contamination au moment de l'assemblage de la tête sur la pompe, et cet assemblage nécessite un outillage compliqué.

Un autre problème qui peut se poser avec des têtes de distribution, notamment les têtes de distribution de type nasal, concerne la fabrication et l'assemblage de la tête de distribution elle-même. En effet, notamment dans les applications de pulvérisation, il est nécessaire en générale de créer au niveau de l'orifice de distribution un profil de pulvérisation. Or, notamment dans les dispositifs de type nasal, l'extrémité de la tête comportant l'orifice de distribution est relativement éloignée du point d'injection du moule, ce qui rend délicat la réalisation et la précision du profil de pulvérisation.

De même, il peut être souhaitable d'éviter tout risque d'arrachement ou d'enlèvement de la tête de distribution pour éviter diverses manipulations non souhaitées de la part de l'utilisateur, tel que par exemple un réremplissage du réservoir.

En outre, notamment avec l'utilisation d'un poussoir nasal, il est important de pouvoir nettoyer la tête de distribution, sans toutefois risquer de polluer la partie fonctionnelle de la pompe, et en particulier le produit qu'elle contient.

Les documents DE-14 91 714, US-4 830 224 et DE-41 10 304 divulguent des têtes de distribution ou poussoirs réalisés en plusieurs parties, mais aucun ne permet d'empêcher l'arrachement de la partie incorporant l'orifice de distribution, de sorte qu'une contamination du produit se produirait en cas de tentative d'arrachement du poussoir. DE-1491714 montre les caracteristiques du preambule de la revendication 1.

La présente invention a pour but de fournir un dispositif de distribution de produit fluide incorporant une tête de distribution qui ne reproduisent pas les inconvénients précités,

En particulier, la présente invention a pour but de fournir un dispositif de distribution qui empêche tout risque de contamination du produit.

La présente invention a également pour but de fournir un dispositif de distribution qui soit simple et peu coûteux à fabriquer et à assembler.

La présente invention a encore pour but de fournir un dispositif de distribution pour laquelle l'assemblage final du dispositif de distribution de produit fluide est simplifié, en particulier lorsque le fabriquant du produit à distribuer est différent du fabriquant du dispositif de distribution.

La présente invention a encore pour but de fournir un dispositif de distribution empêchant l'arrachement ou l'enlèvement de la tête de distribution du dispositif de distribution après son assemblage.

La présente invention a aussi pour but de fournir un dispositif de distribution qui peut être facilement nettoyé sans affecter d'aucune manière la partie fonctionnelle de la pompe.

La présente invention a donc pour objet un dispositif de distribution selon la revendication 1.

Avantageusement, le corps interne comporte un épaulement radial externe coopérant avec un épaulement radial interne correspondant du corps externe pour définir la position assemblée de la tête.

Avantageusement, le corps externe est emmanché à frottement sur le corps interne.

Selon une variante de réalisation avantageuse, la tête est réalisée sous la forme d'un poussoir nasal comportant une partie allongée tronconique destinée à pénétrer partiellement dans la narine, et une partie élargie formant surface d'actionnement..

Selon un premier mode de réalisation, le corps externe incorpore la partie tronconique et la partie élargie.

Selon un second mode de réalisation, le corps interne incorpore la partie tronconique et le corps externe incorpore la partie élargie.

De préférence, le corps interne comporte un organe tubulaire creux et une jupe tronconique s'étendant autour dudit organe tubulaire pour former ladite partie tronconique, l'extrémité libre de ladite jupe incorporant un épaulement radial pour coopérer avec le corps externe.

L'extrémité libre de ladite jupe tronconique comporte une arête vive au niveau de sa surface frontale axiale.

Avantageusement, le corps interne comporte des moyens de fixation, tels que des moyens d'encliquetage, pour se fixer audit dispositif de distribution.

La présente invention a également pour objet un dispositif de distribution de produit fluide comportant un réservoir de produit, un organe de distribution, tel qu'une pompe, comportant une tête de distribution.

De préférence, ledit corps interne de la tête est encliqueté sur la tige d'actionnement de la pompe, de telle sorte qu'en cas de tentative d'arrachement de la tête, le corps interne reste fixé à ladite pompe, empêchant toute contamination du produit contenu dans le réservoir.

Avantageusement, ledit corps interne de la tête comporte au niveau de l'orifice de distribution un obturateur.

D'autres caractéristiques et avantages de la présente invention apparaîtront plus clairement au cours de la description détaillée suivante de plusieurs exemples de réalisation de la présente invention, donnés à titre d'exemples non limitatifs en regard des dessins joints, sur lesquels :
- la figure 1 est une vue schématique en section transversale d'un dispositif de distribution de produit fluide incorporant une tête de distribution selon la présente invention, à l'état démonté,
- la figure 2 est une vue similaire à celle de la figure 1 à l'état monté,
- la figure 3 est une vue similaire à celle de la figure 2, montrant une variante de réalisation de l'invention, et
- la figure 4 est une vue schématique en section transversale d'une autre variante de réalisation de la présente invention.

Tous les exemples de réalisation représentés sur les figures concernent plus particulièrement des têtes de distribution du type poussoir nasal. Il est entendu que la présente invention ne se limite pas à ce type particulier de tête de distribution.

En se référant d'abord aux figures 1 et 2, il est représenté respectivement en position non assemblée et assemblée, une tête de distribution réalisée selon un mode de réalisation de la présente invention, coopérant avec une pompe 2 montée sur un réservoir 1 pour former un dispositif de distribution de produit fluide. Le réservoir et la pompe peuvent être d'un type quelconque, et à la place d'une pompe, on pourrait très bien également utiliser une valve, telle qu'une valve doseuse. Les composants particuliers du dispositif de distribution ne seront donc pas plus amplement décrits ci-après.

Le dispositif de distribution selon l'invention comporte un corps interne 10 définissant un canal de distribution 11 pour le produit. Ledit corps interne 10 se connecte dans l'exemple représenté sur les figures à la tige d'actionnement de la pompe, de préférence de manière étanche. Le canal d'expulsion 11 se termine par un orifice de distribution 12 qui fait donc partie du corps interne 10. Comme visible sur la figure 1, ce corps interne 10 peut être préassemblé sur la pompe 2, en particulier chez le fabriquant de ladite pompe. La tête comporte en outre un corps externe 20 qui définit une surface d'actionnement 21, en l'occurrence une zone d'appui pour les doigts dans les exemples représentés sur les dessins, sur laquelle l'utilisateur appuie pour actionner le dispositif de distribution. Le corps externe 20 vient s'emmancher sur le corps interne 10, comme visible sur la figure 2, de préférence à frottement, de telle sorte qu'en cas de tentative d'arrachement de ladite tête de distribution, seul ledit corps externe 20 est amovible alors que ledit corps interne 10 reste fixé audit dispositif de distribution, en l'occurrence à la pompe 2.

La fixation du corps interne 10 sur la pompe peut être réalisée par un emmanchement à frottement étroit qui procure une bonne résistance ou, comme représenté sur la figure 4, à l'aide d'un système d'encliquetage 18 de l'extrémité inférieure du corps interne 10 sur la tige d'actionnement 3 de la pompe 2.

De préférence, le corps interne 10 comporte un épaulement radial externe 19 qui coopère avec un épaulement radial interne 29 correspond du corps externe 20 pour définir la position assemblée de la tête comme représenté sur les figures 2 et 3.

En se référant maintenant plus particulièrement au mode de réalisation du poussoir nasal représenté sur les figures, celui-ci comporte de manière typique une partie allongée tronconique qui est destinée à partiellement pénétrer dans la narine, et une partie élargie qui forme la surface d'actionnement. Selon une première variante de réalisation représentée sur les figures 1 et 2, le corps externe 20 incorpore la partie tronconique 25 et la partie élargie 21. Dans ce cas, le corps interne 10 est constitué d'un élément tubulaire creux 13, dans lequel on peut éventuellement disposer un gicleur interne 14, comme représenté sur les figures, ou même un obturateur 40 comme visible sur la figure 4. En cas de tentative d'enlèvement ou de démontage du poussoir, seul le corps externe 20 est retiré alors que le corps interne 10 reste fixé sur la pompe, empêchant ainsi toute contamination du produit contenu dans le réservoir ou dans la pompe, tout en permettant un nettoyage aisé du poussoir.

L'exemple représenté sur la figure 3 montre une variante dans laquelle le corps interne 10 incorpore la partie tronconique 15 alors que le corps externe 20 incorpore la partie élargie 21 formant zone d'actionnement. Dans cet exemple, le corps interne 10 comporte, outre l'organe tubulaire creux 13, une jupe tronconique 15 qui s'étend autour dudit organe tubulaire 13 pour former ladite partie tronconique. Avantageusement, l'extrémité libre de ladite jupe 15, c'est-à-dire l'extrémité inférieure sur les dessins, comporte l'épaulement radial 19 qui coopère avec le corps externe 20, ainsi qu'une arête vive 17 au niveau de sa surface frontale axiale, pour former une zone piquante anti-arrachement.

Sur la figure 4, il est représenté encore une autre variante, dans laquelle comme mentionné précédemment, le corps interne 10 est encliqueté sur la tige 3 de la pompe 2, et ledit corps interne 10 incorpore un obturateur 40 disposé en amont de l'orifice de distribution 12, garantissant ainsi une étanchéité parfaite sur tout le chemin de sortie de produit depuis le réservoir 1 jusqu'à l'orifice de distribution.

Le dispositif de distribution selon la présente invention procure donc les avantages suivants :
- par la construction en deux parties, elle permet l'enlèvement de la partie externe uniquement et maintient la partie interne, qui incorpore l'orifice de distribution, sur la pompe, évitant ainsi tout risque de contamination, de réremplissage, etc., tout en permettant un nettoyage approfondi aisé de ladite tête de distribution,
- la fabrication de la tête en deux parties permet de préassembler le corps interne sur la pompe chez le fabriquant de la pompe, ce qui facilite grandement le montage chez le fabriquant du produit à distribuer, surtout si celui-ci est différent du fabricant du dispositif de distribution ;
- la fabrication de la tête en deux parties facilite grandement la réalisation du profil de pulvérisation au niveau du dispositif de distribution, le corps interne pouvant être réalisé sous une forme tubulaire dans laquelle il est très facile de ménager un tel profil, contrairement aux têtes nasales de l'état de la technique réalisées d'une pièce, où, en raison de la courbure nécessaire au niveau de l'extrémité du poussoir, se posent des problèmes d'épaisseur de paroi qui rendent délicate la réalisation dudit profil de pulvérisation ; dans le cas présent, ces problèmes ne se posent pas étant donné que la forme arrondie de l'extrémité de la tête peut être réalisée au niveau du corps externe qui vient s'assembler ultérieurement sur le corps interne ;
- le moulage de la tête, en particulier du corps interne et du corps externe, sont facilités par rapport au moulage d'une tête réalisée en une seule pièce.

Bien entendu, les exemples décrits ci-dessus en référence aux dessins joints ne sont donnés qu'à titre illustratif et ne limite pas la portée de l'invention qui est définie par les revendications annexées.

## Revendications

1. Dispositif de distribution de produit fluide, comportant un réservoir de produit (1), un organe de distribution (2), tel qu'une pompe, et une tête de distribution (10, 20), ladite tête de distribution comportant un corps interne (10) définissant un canal de distribution (11) pour le produit, ledit canal (11) se terminant par un orifice de distribution (12), et un corps externe séparé (20) définissant une surface d'actionnement (21) sur laquelle l'utilisation appuie pour actionner le dispositif de distribution, ledit corps externe (20) étant emmanché sur ledit corps interne (10) de manière amovible, **caractérisé en ce que** ledit corps interne (10) incorporant ledit orifice de distribution (12) étant fixé de manière non amovible audit dispositif de distribution de telle sorte qu'en cas de tentative d'arrachement ou de démontage de ladite tête de distribution, seul ledit corps externe (20) est amovible, ledit corps interne (20) restant fixé audit dispositif de distribution.

2. Dispositif selon la revendication 1, dans lequel le corps interne (10) comporte un épaulement radial externe (19) coopérant avec un épaulement radial interne (29) correspondant du corps externe (20) pour définir la position assemblée de la tête.

3. Dispositif selon la revendication 1 ou 2, dans lequel le corps externe (20) est emmanché à frottement sur le corps interne (10).

4. Dispositif selon l'une quelconque des revendications précédentes, dans lequel ladite tête est réalisée sous la forme d'un poussoir nasal comportant une partie allongée tronconique (15, 25) destinée à pénétrer partiellement dans la narine, et une partie élargie (21) formant surface d'actionnement.

5. Dispositif selon la revendication 4, dans lequel le corps externe (20) incorpore la partie tronconique (25) et la partie élargie (21).

6. Dispositif selon la revendication 4, dans lequel le corps interne (10) incorpore la partie tronconique (15) et le corps externe (20) incorpore la partie élargie (21).

7. Dispositif selon la revendication 6, dans lequel le corps interne (10) comporte un organe tubulaire creux (13) et une jupe tronconique (15) s'étendant autour dudit organe tubulaire (13) pour former ladite partie tronconique, l'extrémité libre de ladite jupe (15) incorporant un épaulement radial (19) pour coopérer avec le corps externe (20).

8. Dispositif selon la revendication 7, dans lequel l'extrémité libre de ladite jupe tronconique (15) comporte une arête vive (17) au niveau de sa surface frontale axiale.

9. Dispositif selon l'une quelconque des revendications précédentes, dans lequel le corps interne (10) comporte des moyens de fixation (18), tels que des moyens d'encliquetage.

10. Dispositif selon l'une quelconque des revendications précédentes, dans lequel ledit corps interne (10) de la tête est encliqueté sur une tige d'actionnement (3) de la pompe (2), de telle sorte qu'en cas de tentative d'arrachement ou de démontage de la tête, le corps interne (10), avec l'obturateur (40), reste fixé à ladite pompe (2), empêchant toute contamination du produit contenu dans le réservoir (1).

11. Dispositif selon l'une quelconque des revendications précédentes, dans lequel ledit corps interne (10) de la tête comporte au niveau de l'orifice de distribution (12) un obturateur (40).

## Claims

1. A fluid dispenser device comprising a fluid reservoir (1), a dispenser member (2) such as a pump, and a dispenser head (10,20), said dispenser head comprising an inner body (10) defining a dispensing channel (11) for the fluid, said channel (11) being terminated by a dispensing orifice (12), and a separate outer body (20) defining an actuating surface (21) on which the user presses to actuate the dispenser device, said outer body (20) being fitted over said inner body (10) in removable manner such that, **characterized in that** said inner body (10) incorporating said dispensing orifice (12) is fixed in non-removable manner to said dispenser device in the event that an attempt is made to tear off or to remove said dispenser head, only said outer body (20) is removable, said inner body (20) remaining fixed to said dispenser device.

2. A device according to claim 1, in which the inner body (10) has an outside radial shoulder (19) co-operating with a corresponding inside radial shoulder (29) of the outer body (20) to define the assembled position of the head.

3. A device according to claim 1 or 2, in which the outer body (20) is a push fit on the inner body (10).

4. A device according to any preceding claim, in which said head is in the form of a pusher for a nasal applicator, the pusher comprising a frustoconical elongate portion (15, 25) designed to penetrate in part into the nostril, and a wider portion (21) forming the actuating surface.

5. A device according to claim 4, in which the outer body (20) incorporates the frustoconical portion (25) and the wider portion (21).

6. A device according to claim 4, in which the inner body (10) incorporates the frustoconical portion (15), and the outer body (20) incorporates the wider portion (21).

7. A device according to claim 6, in which the inner body (10) comprises a hollow tubular member (13), and a frustoconical skirt (15) extending around said tubular member (13) to form said frustoconical portion, the free end of said skirt (15) incorporating a radial shoulder (19) for co-operating with the outer body (20).

8. A device according to claim 7, in which the free end of said frustoconical skirt (15) is provided with a sharp edge (17) at its axial end surface.

9. A device according to any preceding claim, in which the inner body (10) is provided with fixing means (18), such as snap-fastening means.

10. A device according to any preceding claim, in which said inner body (10) of the head is snap-fastened to an actuating rod (3) of the pump (2) so that, in the event that an attempt is made to tear off or remove the head, the inner body (10), together with the closure means (40), remains fixed to said pump (2), thereby preventing any contamination of the fluid contained in the reservoir (1).

11. A device according to any preceding claim, in which said inner body (10) of the head is provided with closure means (40) at the dispensing orifice (12).

## Patentansprüche

1. Abgabeanordnung für ein fluidförmiges Produkt, die einen Behälter (1) für das Produkt, ein Abgabeorgan (2), wie z.B. eine Pumpe, und einen Abgabekopf (10, 20) umfasst, wobei der Abgabekopf einen inneren Körper (10) umfasst, der einen Abgabekanal (11) für das Produkt aufweist, wobei dieser Kanal (11) in einer Abgabeöffnung (12) endet, sowie einen getrennten äußeren Körper (20), der eine Betätigungsoberfläche (21) aufweist, auf die der Verwender drückt, um die Abgabevorrichtung zu betätigen, wobei der äußere Körper (20) auf den inneren Körper (10) in abnehmbarer Weise aufgesetzt ist, **dadurch gekennzeichnet, dass** der innere Körper (10), der die Abgabeöffnung (12) umfasst, in nicht lösbarer Weise an der Abgabevorrichtung derart befestigt ist, dass dann, wenn versucht wird, diesen Abgabekopf abzulösen oder zu demontieren, lediglich der äußere Körper (20) abnehmbar ist, während der innere Körper (10) an der Abgabevorrichtung befestigt bleibt.

2. Vorrichtung nach Anspruch 1, bei der der innere Körper (10) eine radiale Außenschulter (19) umfasst, die mit einer radialen Innenschulter (29) entsprechend dem äußeren Körper (20) zusammenwirkt, um die Zusammenbauposition des Kopfes zu definieren.

3. Vorrichtung nach Anspruch 1 oder 2, bei der der äußere Körper (20) mit Reibung auf den inneren Körper (10) aufgesetzt ist.

4. Vorrichtung nach einem der vorhergehenden Ansprüche, bei der der Kopf in Form eines nasalen Drückers ausgebildet ist, der einen länglichen, stumpfkegeligen Teil (15, 25) umfasst, der dazu bestimmt ist, teilweise in das Nasenloch einzutreten, sowie einen erweiterten Teil (21), der die Betätigungsoberfläche bildet.

5. Vorrichtung nach Anspruch 4, bei der der äußere Körper (20) den stumpfkegeligen Teil (25) und den erweiterten Teil (21) umfasst.

6. Vorrichtung nach Anspruch 4, bei der der innere Körper (10) den stumpfkegeligen Teil (15) und der äußere Körper (20) den erweiterten Teil (21) umfasst.

7. Vorrichtung nach Anspruch 6, bei der der innere Körper (10) ein hohles, rohrförmiges Organ (13) und eine stumpfkegelige Schürze (15) umfasst, die sich um das rohrförmige Organ (13) herum erstreckt, um den stumpfkegeligen Teil zu bilden, wobei das freie Ende der Schürze (15) eine radiale Schulter (19) aufweist, um mit dem äußeren Körper (20) zusammenzuwirken.

8. Vorrichtung nach Anspruch 7, bei der das freie Ende der stumpfkegeligen Schürze (15) im Bereich der axialen Vorderfläche eine scharfe Kante (17) aufweist.

9. Vorrichtung nach einem der vorhergehenden Ansprüche, bei der der innere Körper (10) Befestigungseinrichtungen (18), wie z.B. Rasteinrichtungen, aufweist.

10. Vorrichtung nach einem der vorhergehenden Ansprüche, bei der der innere Körper (10) des Kopfes auf eine Betätigungsstange (3) der Pumpe (2) derart aufgerastet ist, dass im Fall des Versuchs eines Losreißens oder Demontierens des Kopfes der innere Körper (10) mit dem Verschluss (40) an der Pumpe (2) befestigt bleibt und dadurch jegliche Verschmutzung des im Behälter (1) enthaltenen Produktes verhindert.

11. Vorrichtung nach einem der vorhergehenden Ansprüche, bei der der innere Körper (10) des Kopfes im Bereich der Abgabeöffnung (12) einen Verschluss (40) umfasst.
